# FASCICULE DE BREVET EUROPEEN

(11) **EP 3 479 720 B1**
(45) Date de publication et mention de la délivrance du brevet: **25.03.2020**
(21) Numéro de dépôt: 17200360.0
(22) Date de dépôt: 07.11.2017
(51) Int. Cl.: A44C 17/04, C25D 7/00, G04B 47/04

(54) **PROCEDE DE SERTISSAGE D'UNE PIERRE**
VERFAHREN ZUM FASSEN EINES STEINS
METHOD FOR CRIMPING A STONE

(43) Date de publication de la demande: 08.05.2019
(73) Titulaire: The Swatch Group Research and Development Ltd, 2074 Marin (CH)
(72) Inventeur: Bourban, Stewes, 1589 Chabrey (CH); Grossenbacher, Pascal, 2000 Neuchâtel (CH); Martin, Jean-Claude, 2037 Montmollin (CH); Spassov, Vladislav, 1788 Praz (CH); Barron, Cécile, 2035 Corcelles (CH); Blaser, Lionel, 2035 Corcelles (CH); Caloz, Yann, 1142 Pampigny (CH); Gernez, Cyrille, 2017 Boudry (CH); Lauper, Stéphane, 2016 Cortaillod (CH); Odeh, Ahmad, 1020 Renens (CH); Springer, Simon, 3007 Bern (CH)
(74) Mandataire: ICB SA

(56) Documents cités:
- EP-A1- 0 620 987
- JP-A- H06 240 487
- US-A1- 2008 066 310

## Description

### Domaine de l'invention

L'invention se rapporte à un procédé d'assemblage d'une pierre sur un support de fixation, ladite pierre étant taillée pour présenter une table, une couronne, un rondiste et une culasse. L'invention concerne également un procédé de sertissage sur un élément d'une pièce d'horlogerie ou de bijouterie d'une pierre et de son support de fixation obtenus selon ledit procédé d'assemblage.

### Arrière-plan de l'invention

Il est connu de sertir des pierres précieuses, semi-précieuses ou synthétiques à l'aide de griffes, de grains ou de rails. Le sertissage traditionnel par montage d'une pierre naturelle, comme du diamant ou de l'émeraude, dans un chaton au moyen de griffes impose généralement une maitrise dimensionnelle de la taille des pierres proche des 5/100. De ce fait, ce type de sertissage n'est pas compatible avec celui de pierres serties de grandes séries à faible coût utilisant quant à lui des pierres d'une plus grande précision, proche du 1/100, telles que le diamant synthétique, le zircon et le rubis.

On connaît du document US 2008/0066310 un procédé pour sertir une pierre sur la surface d'un bijou par électroformage. Le procédé consiste à se munir d'un mandrin en cire avec une assise tubulaire, à déposer un revêtement conducteur sur la surface du mandrin, à déposer la pierre dans l'assise tubulaire, à déposer un métal par électroformage sur le revêtement conducteur couche par couche, à remplir le gap entre la pierre et l'assise avec ce métal pour maintenir la pierre en position et à enlever le mandrin et le revêtement conducteur.

### Résumé de l'invention

La présente invention a pour but de remédier à cet inconvénient en proposant un procédé de sertissage de pierres permettant de s'affranchir des inévitables variations dimensionnelles rencontrées lorsque des pierres naturelles, telles que les diamants, sont utilisées. A cet effet, l'invention se rapporte tout d'abord à un procédé d'assemblage d'une pierre sur un support de fixation, ladite pierre étant taillée pour présenter une table, une couronne, un rondiste et une culasse, ledit procédé comportant les étapes suivantes:
a) se munir d'un substrat comportant au moins un logement dans lequel est positionnée ladite pierre, ledit logement étant agencé pour former entre le substrat et ladite pierre un espace libre périphérique au moins au niveau du rondiste de la pierre et de zones de la couronne et de la culasse contiguës au rondiste, le fond dudit espace libre périphérique présentant une surface conductrice
b) déposer par voie galvanique dans ledit espace libre périphérique une couche métallique au moins au niveau du rondiste et des zones de la couronne et de la culasse contiguës au rondiste de manière à emprisonner ledit rondiste dans ladite couche métallique pour former, au moins sensiblement autour du rondiste de la pierre, ledit support de fixation
c) libérer ladite pierre et son support de fixation du substrat
d) se munir d'un substrat présentant une couche conductrice en surface et réaliser dans ledit substrat au moins un trou traversant
e) recouvrir le substrat d'une couche de résine photosensible, et former par photolitographie dans la résine photosensible une cavité de dimensions, dans le plan du substrat, supérieures aux dimensions du rondiste de la pierre, de sorte que la cavité comprend une ouverture centrale en correspondance avec le trou traversant et une zone périphérique comprenant des parois latérales en résine et un fond occupé par la couche conductrice du substrat autour du trou traversant,
les dimensions de la cavité et du trou traversant formant le logement étant choisies de sorte que la culasse de la pierre se loge partiellement dans le trou traversant pour reposer sur la périphérie de l'ouverture centrale de la cavité, le reste de la culasse au-dessus du trou traversant définissant la zone de la culasse contiguë au rondiste, et de sorte que le reste de la pierre entre ladite zone de la culasse contiguë au rondiste et au moins jusqu'au niveau de la zone de la couronne contiguë au rondiste se loge dans la cavité de manière à former entre la pierre et les parois de la cavité, ledit espace libre périphérique.

Le procédé selon l'invention permet de choisir les dimensions du logement, et plus particulièrement les dimensions du trou traversant, de manière à s'adapter aux variations dimensionnelles des pierres.

L'invention se rapporte également à un procédé de sertissage d'une pierre sur un élément d'une pièce d'horlogerie ou de bijouterie comprenant le montage de la pierre et de son support de fixation obtenus selon le procédé tel que défini ci-dessus sur un chaton ensuite rapporté sur l'élément de pièce d'horlogerie ou de bijouterie ou directement sur l'élément de pièce d'horlogerie ou de bijouterie.

L'invention se rapporte également à un élément de pièce d'horlogerie ou de bijouterie comprenant au moins une pierre assemblée sur son support de fixation obtenue selon le procédé d'assemblage tel que défini ci-dessus.

### Description sommaire des dessins

D'autres particularités et avantages ressortiront clairement de la description qui en est faite ci-après, à titre indicatif et nullement limitatif, en référence aux dessins annexés, dans lesquels :
- les figures 1 à 6 sont des représentations des étapes successives d'un procédé d'assemblage d'une pierre sur un support de fixation selon l'invention ;
- les figures 7a à 7c sont des vue de dessus de différentes variantes de forme de pierres et de supports de fixation obtenus selon le procédé de l'invention ; et
- la figure 8 est une vue en coupe représentant une pierre et son support de fixation monté sur un chaton.

### Description détaillée des modes de réalisation préférés

En référence aux figures 1 à 6 et 8, la présente invention se rapporte à un procédé d'assemblage d'une pierre 1 sur un support de fixation 2, ladite pierre 1 étant taillée pour présenter une table 3, une couronne 4, un rondiste 5 et une culasse 6. Une telle pierre est de préférence une pierre d'origine naturelle, telle que du diamant ou de l'émeraude, dont les dimensions peuvent varier d'une pierre à l'autre. Il est bien évident que la pierre peut être de toute autre nature, naturelle ou synthétique, le procédé selon l'invention pouvant également être avantageusement utilisé pour de telles pierres.

La première étape a) du procédé d'assemblage de la pierre 1 sur un support de fixation 2 selon l'invention consiste à se munir d'un substrat 8 comportant au moins un logement 10 dans lequel est positionnée ladite pierre 1, ledit logement 10 étant agencé pour former entre le substrat 8 et ladite pierre 1 un espace libre périphérique 12 au moins autour du rondiste 5 de la pierre 1, le fond 14 dudit espace libre périphérique 12 présentant une surface conductrice 16. « Autour du rondiste » signifie que l'espace libre périphérique 12 se situe au moins au niveau du rondiste 5 et de zones 4a et 6a de la couronne 4 et de la culasse 6 respectivement contiguës au rondiste 5.

Plus précisément, le substrat 8 et son logement 10 peuvent être avantageusement réalisés selon les étapes d) et e) suivantes :
L'étape d) consiste à se munir d'un substrat 8 présentant une couche conductrice 16 en surface et à réaliser dans ledit substrat 8 au moins un trou traversant 18. On forme un trou traversant 18 par pierre 1 à assembler. Avantageusement, le substrat 8 est par exemple à base de silicium, de verre, de céramique, ou de quartz. On pourra utiliser par exemple des wafers silicium pour micro-électronique. La couche conductrice 16 peut être obtenue par exemple par dépôt PVD (Physical Vapor Déposition) de chrome, de titane, d'or et leurs combinaisons. Toute autre couche conductrice appropriée peut être utilisée. Les trous traversants 18 peuvent être formés sur le substrat 8 par exemple par ablation laser. D'une manière avantageuse, la répartition des trous traversants 18 sur la surface du substrat est optimisée notamment en fonction des dimensions des logements, de la forme des supports de fixation, etc..., afin d'avoir un nombre maximum de trous traversants sur la surface du substrat 8.
L'étape e) consiste à recouvrir le substrat 8 d'une couche de résine photosensible 20 comme le montre la figure 1, puis à former par photolitographie dans ladite résine photosensible 20 une cavité 22, ladite cavité 22 et le trou traversant 18 formant le logement 10 dans lequel sera positionnée la pierre 1 comme cela sera décrit ci-après. La cavité 22 est creusée jusqu'à faire apparaitre la couche conductrice 16.

Les dimensions du trou traversant 18, dans le plan du substrat 8, sont de dimensions inférieures aux dimensions (appelé généralement « diamètre ») du rondiste 5 de la pierre 1 et les dimensions de la cavité 22, dans le plan du substrat 8, sont supérieures au diamètre du rondiste 5 de la pierre 1. En conséquence, la cavité 22 présente des dimensions, dans le plan du substrat 8, supérieures aux dimensions du trou traversant 18, la cavité 22 comprenant alors une ouverture centrale 24 en correspondance avec le trou traversant 18, et une zone périphérique comprenant des parois latérales 26 en résine et un fond, c'est-à-dire le fond 14 occupé par la couche conductrice 16 du substrat 8 autour du trou traversant 18. Le logement 10 présente donc une section en forme de T dans le plan perpendiculaire au substrat 8, comme le montre la figure 2.

D'une manière particulièrement avantageuse, l'étape e) comprend l'utilisation d'une résine photosensible 20 négative, par exemple une résine SU8, l'irradiation par UV de la couche de résine photosensible 20 à travers un masque correspondant au contour du support de fixation souhaité, et l'élimination de la partie non irradiée de la couche de résine photosensible 20 de façon à obtenir la cavité 22 dont le contour correspond au contour dudit support de fixation souhaité. Un tel procédé de photolitographie est connu en soi de l'homme du métier et ne nécessite pas de description plus détaillée.

Une fois le substrat 8 et ses logements 10 réalisés, l'étape a) du procédé d'assemblage selon l'invention se poursuit par la mise en place d'une pierre 1 dans chacun des logements 10 formés.

Les dimensions de la cavité 22 et du trou traversant 18 formant le logement 10 sont choisies de sorte que la culasse 6 de la pierre 1 se loge partiellement dans le trou traversant 18 pour reposer sur la périphérie de l'ouverture centrale 24 de la cavité 22, le reste de la culasse 6 au-dessus du trou traversant 18 définissant la zone 6a de la culasse 6 contiguë au rondiste 5, et de sorte que le reste de la pierre 1 entre ladite zone 6a de la culasse 6 contiguë au rondiste 5 et au moins jusqu'au niveau de la zone 4a de la couronne 4 contiguë au rondiste 5 se loge dans la cavité 22 de manière à former entre la pierre 1 et les parois de la cavité 22, c'est-à-dire les parois latérales 26 et le fond 14, ledit espace libre périphérique 12.

D'une manière particulièrement préférée, les dimensions de la cavité 22 et du trou traversant 18 sont choisies de sorte que la culasse 6 de la pierre 1 se loge pratiquement entièrement dans le trou traversant 18 afin que la zone 6a de culasse 6 contiguë au rondiste 5 s'étende uniquement immédiatement en dessous du rondiste 5, et la zone 4a de la couronne 4 contiguë au rondiste 5 s'étend uniquement immédiatement au-dessus du rondiste 5 de manière à former entre la pierre 1 et les parois de la cavité 22, c'est-à-dire les parois latérales 26 et le fond 14, ledit espace libre périphérique 12 uniquement sensiblement autour du rondiste 5, c'est-à-dire au niveau du rondiste 5 et uniquement immédiatement de part et d'autre dudit rondiste 5, comme le montre la figure 3. En outre, le logement 10, et plus particulièrement la cavité 22, présente une hauteur telle que la table 3 de la pierre 1 dépasse dudit logement 10, et plus particulièrement de la cavité 22, comme le montre la figure 3. L'épaisseur de la couche de résine 20 est choisie à cet effet.

La seule cote précise de la pierre pouvant être assurée étant le « diamètre » du rondiste 5 et sa hauteur, il est possible que la mise en place de la pierre 1 ne se fasse pas correctement, et ne permette pas d'assurer une planéité suffisante de la table 3 de la pierre 1.

Dans ce cas, le procédé d'assemblage selon l'invention peut comprendre, entre les étapes a) et b), une étape f) de correction de l'orientation de la pierre. D'une manière avantageuse, et en référence à la figure 4, cette étape f) peut comprendre la mise en contact de la table 3 de la pierre 1 avec un dispositif de repositionnement 28 agencé pour repositionner la pierre 1 dans son logement 10. Un tel dispositif de repositionnement 28 comprend par exemple une plaque rigide 30 revêtue d'un tapis déformable ou d'une mousse 32 permettant de compenser les hauteurs des pierres 1. Le dispositif de repositionnement 28 est agencé pour que le tapis ou la mousse 32 soit mis en contact avec les tables 3 des pierres positionnées dans leurs logements respectifs 10 sur le substrat 8 de manière à corriger l'orientation desdites pierres et à assurer la planéité des tables 3 des pierres 1.

Avant de retirer le dispositif de repositionnement 28, il peut être nécessaire de prévoir, entre les étapes f) et b), une étage g) de fixation de la culasse 6 de la pierre 1 dans le trou traversant 18. Cette étape g) permet de conserver le positionnement correct des pierres 1 dans leurs logements 10, même après avoir retiré le dispositif de repositionnement 28.

L'étage g) consiste par exemple à introduire, par l'entrée libre du trou traversant 18, une colle de maintien 34 autour de la culasse 6 de la pierre 1 permettant de fixer la pierre 1 dans le logement 10. Afin d'éviter que la colle de maintien 34 ne passe dans la cavité 22 en cas de jeu entre la pierre 1 et l'ouverture centrale 24, on peut utiliser une colle de maintien suffisamment visqueuse qui ne remplira pas les interstices les plus fins. Il est également possible de boucher, du côté de la cavité 22, les interstices existants entre la pierre 1 et l'ouverture centrale 24, préalablement au dépôt de la colle de maintien 34. A cet effet, on peut pulvériser dans lesdits interstices, du côté de la cavité 22, une résine qui pourra facilement être éliminée (par dissolution par exemple). Il est également possible de prévoir un dépôt d'une couche d'indium de 50 µm environ sur le substrat 8 de silicium avant la mise en place des pierres 1. La couche d'indium présente l'avantage de se déformer lors de l'étape f) de correction de l'orientation des pierres par la mise à niveau des tables 3 et de pouvoir ensuite assurer l'étanchéité au niveau de l'ouverture centrale 24 de la cavité 22.

L'étage g) est suivie d'une étape h) de retrait du dispositif de repositionnement 28 pour pouvoir poursuivre la mise en œuvre du procédé d'assemblage de l'invention.

Une fois la pierre 1 positionnée dans son logement 10 sur le substrat 8 en formant entre ledit substrat 8 et ladite pierre 1 un espace libre périphérique 12 au moins au niveau du rondiste 5 et des zones 4a et 6a respectivement de la couronne 4 et de la culasse 6 contiguës au rondiste 5 conformément à l'étape a) décrite ci-dessus, le procédé d'assemblage selon l'invention se poursuit par la mise en œuvre de l'étape b). Cette étape b) consiste à déposer par voie galvanique dans ledit espace libre périphérique 12, à partir du fond 14 dudit espace libre périphérique 12 occupé par la couche conductrice 16, une couche métallique 36 au niveau du rondiste 5 et des zones 4a, 6a respectivement de la couronne 4 et de la culasse 6 contiguës au rondiste 5, de manière à emprisonner ledit rondiste 5 dans ladite couche métallique 36 pour former, au moins sensiblement autour du rondiste 5 de la pierre 1, ledit support de fixation 2, comme le montre la figure 6. Son rondiste 5 étant emprisonné dans la couche métallique 36 constituant le support de fixation 2, la pierre 1 est désormais solidaire de son support de fixation 2.

La couche métallique 36 déposée à l'étape b) est de préférence réalisée dans un matériau choisi parmi le groupe comprenant le nickel, l'or, l'argent, le platine, le rhodium, le palladium, le cuivre et leurs alliages.

Les conditions d'électroformage, notamment la composition des bains, la géométrie du système, les tensions et densités de courant, sont choisis pour chaque métal ou alliage à électro-déposer selon les techniques bien connues dans l'art de l'électroformage (cf. par exemple Di Bari G.A. "electroforming" Electroplating Engineering Handbook 4th Edition rédigée par L.J. Durney, publié par Van Nostrand Reinhold Compagny Inc., N.Y. USA 1984).

Les cotes du support de fixation 2 sont définies par les dimensions, dans le plan du substrat 8, du trou traversant 18 et de la cavité 22, et par la hauteur de la couche métallique 36 déposée selon les paramètres de dépôt galvanique.

De préférence, ces paramètres sont choisis pour que la couche métallique 36 se dépose uniquement sensiblement au niveau du rondiste 5 et des zones 4a, 6a respectivement de la couronne 4 et de la culasse 6 qui s'étendent uniquement immédiatement de part et d'autre du rondiste 5 de sorte que le support de fixation 2 est positionné sensiblement autour du rondiste 5 uniquement, comme le montre la figure 8. Le support de fixation 2 déborde légèrement sur les zones 4a et 6a respectivement de la couronne 4 et de la culasse 6 contiguës au rondiste 5, mais l'essentiel de la couronne 4 et de la culasse 6 reste libre.

L'étape c) suivante consiste à libérer la pierre 1 assemblée sur son support de fixation 2 du substrat 8. A cet effet, on élimine le substrat 8 en silicium ainsi que la colle de maintien 34 par dissolution. On pourra utiliser par exemple de l'hydroxyde de potassium KOH 20% chauffé à 85°C pour dissoudre le silicium, et des solvants commerciaux pour dissoudre la colle.

Le procédé d'assemblage selon l'invention permet de s'adapter aux variations dimensionnelles des pierres 1 en prévoyant dans le substrat 8 des trous traversants 18 de différents diamètres, adaptés aux dimensions desdites pierres 1.

Les figures 7a à 7c montrent quelques variantes de pierres 1 assemblées à leur support de fixation 2 qu'il est possible d'obtenir en utilisant différents masques d'exposition photolithographiques correspondant au contour du support de fixation souhaité.

La pierre 1 assemblée sur son support de fixation 2 ainsi libéré peut être utilisée dans le procédé de sertissage selon l'invention.

Ledit procédé de sertissage de ladite pierre sur un élément d'une pièce d'horlogerie ou de bijouterie comprend le montage de la pierre 1 et de son support de fixation 2 obtenus selon le procédé d'assemblage tel que décrit ci-dessus sur un chaton 38 comme représenté sur la figure 8. Le chaton 38 est ensuite rapporté sur l'élément de pièce d'horlogerie ou de bijouterie.

Dans une autre variante, la pierre 1 et son support de fixation 2 obtenus selon le procédé d'assemblage tel que décrit ci-dessus sont montés directement sur l'élément de pièce d'horlogerie ou de bijouterie.

Le montage du support de fixation 2 portant la pierre 1 sur le chaton 38 ou directement sur l'élément de pièce d'horlogerie ou de bijouterie peut être réalisé par clippage, chassage, sertissage, collage, etc.

L'élément de pièce d'horlogerie ou de bijouterie peut être par exemple un cadran, une lunette, une lunette tournante, une carrure, une corne de la boite, une couronne, une aiguille, un index, un maillon ou autre élément de bracelet, un élément de pendentif, de bague, de collier, etc., ou tout élément décor d'horlogerie / bijouterie pouvant être serti.

## Revendications

1. Procédé d'assemblage d'une pierre (1) sur un support de fixation (2), ladite pierre (1) étant taillée pour présenter une table (3), une couronne (4), un rondiste (5) et une culasse (6), ledit procédé d'assemblage comportant les étapes suivantes:
a) se munir d'un substrat (8) comportant au moins un logement (10) dans lequel est positionnée ladite pierre (1), ledit logement (10) étant agencé pour former entre le substrat (8) et ladite pierre (1) un espace libre périphérique (12) au moins au niveau du rondiste (5) et de zones (4a, 6a) de la couronne (4) et de la culasse (6) contiguës au rondiste (5), ledit espace libre périphérique (12) comprenant un fond (14) présentant une surface conductrice (16)
b) déposer par voie galvanique dans ledit espace libre périphérique (12) une couche métallique (36) au moins au niveau du rondiste (5) et des zones (4a, 6a) de la couronne (4) et de la culasse (6) contiguës au rondiste (5) de manière à emprisonner ledit rondiste (5) dans ladite couche métallique (36) pour former ledit support de fixation (2)
c) libérer ladite pierre (1) et son support de fixation (2) du substrat (8),
le procédé étant **caractérisé en ce que** le substrat (8) et son logement (10) sont réalisés selon les étapes suivantes :
d) se munir d'un substrat (8) présentant une couche conductrice (16) en surface et réaliser dans ledit substrat (8) au moins un trou traversant (18),
e) recouvrir le substrat (8) d'une couche de résine photosensible (20), et former par photolitographie dans la résine photosensible (20) une cavité (22) de dimensions, dans le plan du substrat (8), supérieures aux dimensions du rondiste (5) de la pierre (1), de sorte que la cavité (22) comprend une ouverture centrale (24) en correspondance avec le trou traversant (18) et une zone périphérique comprenant des parois latérales (26) en résine et un fond (14) occupé par la couche conductrice (16) du substrat autour du trou traversant (18),
les dimensions de la cavité (22) et du trou traversant (18) formant ledit logement (10) étant choisies de sorte que la culasse (6) de la pierre (1) se loge partiellement dans le trou traversant (18) pour reposer sur la périphérie de l'ouverture centrale (24) de la cavité (22), le reste de la culasse (6) au-dessus du trou traversant (18) définissant la zone (6a) de la culasse (6) contiguë au rondiste (5), et de sorte que le reste de la pierre (1) entre ladite zone (6a) de la culasse (6) contiguë au rondiste (5) et au moins jusqu'au niveau de la zone (4a) de la couronne (4) contiguë au rondiste (5) se loge dans la cavité (22) de manière à former entre la pierre (1) et les parois (26, 14) de la cavité (22), ledit espace libre périphérique (12).

2. Procédé selon la revendication 1, **caractérisé en ce que** les dimensions de la cavité (22) et du trou traversant (18) sont choisies de sorte que la culasse (6) de la pierre (1) se loge pratiquement entièrement dans le trou traversant (18) afin que la zone (6a) de la culasse (6) contiguë au rondiste (5) s'étende uniquement immédiatement sous le rondiste (5), et la zone (4a) de la couronne (4) contiguë au rondiste (5) s'étend uniquement immédiatement au-dessus du rondiste (5) de manière à former entre la pierre (1) et les parois (26, 14) de la cavité (22), sensiblement au niveau du rondiste (5) et desdites zones (4a, 6a) de la couronne (4) et de la culasse (6) contiguës au rondiste (5), ledit espace libre périphérique (12).

3. Procédé selon l'une des revendications précédentes, **caractérisé en ce que** le logement (10) présente une hauteur telle que la table (3) de la pierre (1) dépasse dudit logement (10).

4. Procédé selon la revendication 3, **caractérisé en ce qu'**il comprend, entre les étapes a) et b), une étape f) de correction de l'orientation de la pierre (1).

5. Procédé selon la revendication 4, **caractérisé en ce que** l'étape f) comprend la mise en contact de la table (3) de la pierre (1) avec un dispositif (28) de repositionnement de la pierre (1) dans son logement (10).

6. Procédé selon la revendication 4 ou 5, **caractérisé en ce qu'**il comprend, entre les étapes f) et b), une étage g) de fixation de la culasse (6) de la pierre (1) dans le trou traversant (18).

7. Procédé selon les revendications 5 et 6, **caractérisé en ce que** l'étage g) est suivie d'une étape h) de retrait du dispositif (28) de repositionnement.

8. Procédé selon l'une des revendications précédentes, **caractérisé en ce que** la couche métallique (36) déposée à l'étape b) est réalisée dans un matériau choisi parmi le groupe comprenant le nickel, l'or, l'argent, le platine, le rhodium, le palladium, le cuivre et leurs alliages.

9. Procédé selon la revendication 1, **caractérisé en ce que** l'étape e) comprend l'utilisation d'une résine photosensible (20) négative, l'irradiation par UV de la couche de résine photosensible (20) à travers un masque correspondant au contour du support de fixation (2) souhaité, et l'élimination de la partie non irradiée de la couche de résine photosensible (20) de façon à obtenir ladite cavité (22) dont le contour correspond au contour du support de fixation (2).

10. Procédé selon l'une des revendications précédentes, **caractérisé en ce que** le substrat (8) est à base d'un matériau choisi parmi le groupe comprenant le silicium, une céramique, un verre et un quartz.

11. Procédé de sertissage d'une pierre (1) sur un élément d'une pièce d'horlogerie ou de bijouterie comprenant le montage de la pierre (1) et de son support de fixation (2) obtenus selon le procédé d'assemblage selon les revendications 1 à 10 sur un chaton (38) rapporté sur l'élément de pièce d'horlogerie ou de bijouterie ou directement sur l'élément de pièce d'horlogerie ou de bijouterie.

12. Elément de pièce d'horlogerie ou de bijouterie comprenant au moins une pierre (1) assemblée sur son support de fixation (2) obtenue selon le procédé d'assemblage selon les revendications 1 à 10.

## Patentansprüche

1. Verfahren zum Einsetzen eines Steins (1) an einem Befestigungsträger (2), wobei der Stein (1) so geschliffen ist, dass er eine Tafel (3), eine Krone (4), eine Rundiste (5) und einen Stumpf (6) aufweist, und das Einsetzverfahren die folgenden Schritte umfasst:
a) Bereitstellen eines Substrats (8), das mindestens eine Aufnahme (10) umfasst, in der der Stein (1) positioniert ist, wobei die Aufnahme (10) so angeordnet ist, dass sie zwischen dem Substrat (8) und dem Stein (1) mindestens auf der Höhe der Rundiste (5) und der an die Rundiste (5) angrenzenden Bereiche (4a, 6a) der Krone (4) und des Stumpfs (6) einen peripheren freien Raum (12) bildet, und der periphere freie Raum (12) einen Boden (14) mit einer leitenden Oberfläche (16) aufweist;
b) Galvanisches Abscheiden einer Metallschicht (36) im peripheren freien Raum (12) mindestens auf der Höhe der Rundiste (5) und der an die Rundiste (5) angrenzenden Bereiche (4a, 6a) der Krone (4) und des Stumpfs (6), um die Rundiste (5) in der Metallschicht (36) einzuschließen und so den Befestigungsträger (2) zu bilden;
c) Lösen des Steins (1) und seines Befestigungsträgers (2) vom Substrat (8),
wobei das Verfahren **dadurch gekennzeichnet ist, dass** das Substrat (8) und seine Aufnahme (10) entsprechend den folgenden Schritten hergestellt werden:
d) Bereitstellen eines Substrats (8), das auf der Oberfläche eine leitende Schicht (16) aufweist, und Ausbilden mindestens eines Durchgangslochs (18) im Substrat (8),
e) Bedecken des Substrats (8) mit einer lichtempfindlichen Harzschicht (20) und fotolitografisches Ausbilden eines Hohlraums (22) im lichtempfindlichen Harz (20), dessen Abmessungen auf der Ebene des Substrats (8) größer als die Abmessungen der Rundiste (5) des Steins (1) sind, sodass der Hohlraum (22) eine zentrale Öffnung (24) entsprechend dem Durchgangsloch (18) und einen peripheren Bereich umfasst, der Seitenwände (26) aus Harz und einen Boden (14) aufweist, der von der leitenden Schicht (16) des Substrats um das Durchgangsloch (18) herum eingenommen ist, wobei die Abmessungen des Hohlraums (22) und des Durchgangslochs (18), die die Aufnahme (10) bilden, so gewählt sind, dass der Stumpf (6) des Steins (1) teilweise im Durchgangsloch (18) aufgenommen ist, um auf der Peripherie der zentralen Öffnung (24) des Hohlraums (22) aufzuliegen, wobei der Rest des Stumpfs (6) oberhalb des Durchgangslochs (18) den an die Rundiste (5) angrenzenden Bereich (6a) des Stumpfs (6) definiert, und so, dass der Rest des Steins (1) zwischen dem an die Rundiste (5) angrenzenden Bereich (6a) des Stumpfs (6) und mindestens bis zur Höhe des an die Rundiste (5) angrenzenden Bereichs (4a) der Krone (4) im Hohlraum (22) aufgenommen ist, um zwischen dem Stein (1) und den Wänden (26, 14) des Hohlraums (22) den peripheren freien Raum (12) zu bilden.

2. Verfahren nach Anspruch 1, **dadurch gekennzeichnet, dass** die Abmessungen des Hohlraums (22) und des Durchgangslochs (18) so gewählt sind, dass der Stumpf (6) des Steins (1) fast vollständig im Durchgangsloch (18) aufgenommen wird, damit sich der an die Rundiste (5) angrenzende Bereich (6a) des Stumpfs (6) nur unmittelbar unterhalb der Rundiste (5) erstreckt und sich der an die Rundiste (5) angrenzende Bereich (4a) der Krone (4) nur unmittelbar oberhalb der Rundiste (5) erstreckt, um zwischen dem Stein (1) und den Wänden (26, 14) des Hohlraums (22), im Wesentlichen auf der Höhe der Rundiste (5) und der an die Rundiste (5) angrenzenden Bereiche (4a, 6a) der Krone (4) und des Stumpfs (6) den peripheren freien Raum (12) zu bilden.

3. Verfahren nach einem der vorstehenden Ansprüche, **dadurch gekennzeichnet, dass** die Aufnahme (10) eine solche Höhe aufweist, dass die Tafel (3) des Steins (1) die Aufnahme (10) überragt.

4. Verfahren nach Anspruch 3, **dadurch gekennzeichnet, dass** es zwischen den Schritten a) und b) einen Schritt f) zur Korrektur der Ausrichtung des Steins (1) umfasst.

5. Verfahren nach Anspruch 4, **dadurch gekennzeichnet, dass** Schritt f) das In-Kontakt-Bringen der Tafel (3) des Steins (1) mit einer Vorrichtung (28) zur Neupositionierung des Steins (1) in seiner Aufnahme (10) umfasst

6. Verfahren nach Anspruch 4 oder 5, **dadurch gekennzeichnet, dass** es zwischen den Schritten f) und b), einen Schritt g) zum Befestigen des Stumpfs (6) des Steins (1) im Durchgangsloch (18) umfasst.

7. Verfahren nach den Ansprüchen 5 und 6, **dadurch gekennzeichnet, dass** auf Schritt g) ein Schritt h) zum Entfernen der Neupositionierungsvorrichtung (28) folgt.

8. Verfahren nach einem der vorstehenden Ansprüche, **dadurch gekennzeichnet, dass** die in Schritt b) aufgebrachte Metallschicht (36) aus einem Material hergestellt ist, das aus der Gruppe ausgewählt ist, die Nickel, Gold, Silber, Platin, Rhodium, Palladium, Kupfer und ihre Legierungen umfasst.

9. Verfahren nach Anspruch 1, **dadurch gekennzeichnet, dass** Schritt e) die Verwendung eines negativen lichtempfindlichen Harzes (20), die UV-Bestrahlung der lichtempfindlichen Harzschicht (20) durch eine der gewünschten Kontur des Befestigungsträgers (2) entsprechende Maske und das Entfernen des nicht bestrahlten Teils der lichtempfindlichen Harzschicht (20) umfasst, um den Hohlraum (22) zu erhalten, dessen Kontur der Kontur des Befestigungsträgers (2) entspricht.

10. Verfahren nach einem der vorstehenden Ansprüche, **dadurch gekennzeichnet, dass** das Substrat (8) auf einem Material basiert, dass aus der Gruppe ausgewählt ist, die Silicium, Keramik, Glas und ein Quarz umfasst.

11. Verfahren zum Fassen eines Steins (1) auf einem Uhren- oder Schmuckelement, umfassend das Einsetzen des Steins (1) und seines entsprechend dem Einsetzverfahren nach den Ansprüchen 1 bis 10 erhaltenen Befestigungsträgers (2) an einem auf dem Uhren- oder Schmuckelement befestigten Futter (38).

12. Uhren- oder Schmuckelement, umfassend mindestens einen Stein (1), der an seinem entsprechend dem Einsetzverfahren nach den Ansprüchen 1 bis 10 erhaltenen Befestigungsträger (2) eingesetzt ist.

## Claims

1. Method for assembling a stone (1) on a setting support (2), said stone (1) being cut to exhibit a table (3), a crown (4), a girdle (5) and a pavilion (6), said assembly method comprising the following steps:
a) providing a substrate (8) comprising at least one recess (10), in which said stone (1) is positioned, said recess (10) being arranged to form, between the substrate (8) and said stone (1), a peripheral free space (12) at least in the vicinity of the girdle (5) and of the zones (4a, 6a) of the crown (4) and of the pavilion (6) contiguous to the girdle (5), said peripheral free space (12) comprising a bottom (14) having a conductive surface (16),
b) depositing, by electroplating in said peripheral free space (12), a metal layer (36) at least in the vicinity of the girdle (5) and of the zones (4a, 6a) of the crown (4) and of the pavilion (6) contiguous to the girdle (5), so as to confine said girdle (5) in said metal layer (36) to form said setting support (2);
c) releasing said stone (1) and its setting support (2) from the substrate (8),
the method being **characterized in** the that the substrate (8) and its recess (10) are produced according to the following steps:
d) providing a substrate (8) having a conductive surface layer (16) and producing at least one through-hole (18) in said substrate (8),
e) covering the substrate (8) with a photosensitive resin layer (20) and forming, by photolithography in the photosensitive resin (20), a cavity (22), the dimensions of which, in the plane of the substrate (8), are greater than the dimensions of the girdle (5) of the stone (1), so that the cavity (22) comprises a central opening (24) corresponding to the through-hole (18) and a peripheral zone comprising resin side walls (26) and a bottom (14) occupied by the conductive layer (16) of the substrate around the through-hole (18),
the dimensions of the cavity (22) and of the through-hole (18) forming said recess (10) being selected so that the pavilion (6) of the stone (1) is partially housed in the through-hole (18), so as to rest on the periphery of the central opening (24) of the cavity (22), the remainder of the pavilion (6) above the through-hole (18) defining the zone (6a) of the pavilion (6) contiguous to the girdle (5), and so that the remainder of the stone (1) between said zone (6a) of the pavilion (6) contiguous to the girdle (5) and at least up to the level of the zone (4a) of the crown (4) contiguous to the girdle (5) is housed in the cavity (22), so as to form, between the stone (1) and the walls (26, 14) of the cavity (22), said peripheral free space (12).

2. Method according to Claim 1, **characterised in that** the dimensions of the cavity (22) and of the through-hole (18) are selected so that the pavilion (6) of the stone (1) is practically fully housed in the through-hole (18), so that the zone (6a) of the pavilion (6) contiguous to the girdle (5) only extends directly below the girdle (5), and the zone (4a) of the crown (4) contiguous to the girdle (5) only extends directly above the girdle (5), so as to form, between the stone (1) and the walls (26, 14) of the cavity (22), substantially in the vicinity of the girdle (5) and of said zones (4a, 6a) of the crown (4) and of the pavilion (6) contiguous to the girdle (5), said peripheral free space (12).

3. Method according to one of the preceding claims, **characterised in that** the height of the recess (10) is such that the table (3) of the stone (1) exceeds said recess (10).

4. Method according to Claim 3, **characterised in that** it comprises, between steps a) and b), a step f) of correcting the orientation of the stone (1).

5. Method according to Claim 4, **characterised in that** step f) comprises bringing the table (3) of the stone (1) into contact with a device (28) for repositioning the stone (1) in its recess (10).

6. Method according to either Claim 4 or 5, **characterised in that** it comprises, between steps f) and b), a step g) of setting the pavilion (6) of the stone (1) in the through-hole (18).

7. Method according to Claims 5 and 6, **characterised in that** step g) is followed by a step h) of removing the repositioning device (28).

8. Method according to one of the preceding claims, **characterised in that** the metal layer (36) deposited during step b) is made of a material selected from the group comprising nickel, gold, silver, platinum, rhodium, palladium, copper and the alloys thereof.

9. Method according to Claim 1, **characterised in that** step e) comprises the use of a negative photosensitive resin (20), with the UV irradiation of the photosensitive resin layer (20) through a mask corresponding to the profile of the desired setting support (2), and the removal of the non-irradiated part of the photosensitive resin layer (20), so as to obtain said cavity (22), the profile of which corresponds to the profile of the setting support (2).

10. Method according to one of the preceding claims, **characterised in that** the substrate (8) is based on a material selected from the group comprising silicon, a ceramic, a glass and a quartz.

11. Method for crimping a stone (1) on an element of a timekeeping or jewellery part, comprising the assembly of the stone (1) and of its setting support (2), obtained according to the assembly method according to Claims 1 to 10, on a setting (38) added to the element of a timekeeping or jewellery part or directly on the element of a timekeeping or jewellery part.

12. Element of a timekeeping or jewellery part comprising at least one stone (1) assembled on its setting support (2) obtained according to the assembly method according to Claims 1 to 10.
